# EUROPÄISCHE PATENTSCHRIFT

(11) **EP 2 735 675 B1**
(45) Veröffentlichungstag und Bekanntmachung des Hinweises auf die Patenterteilung: **01.05.2019**
(21) Anmeldenummer: 13192892.1
(22) Anmeldetag: 14.11.2013
(51) Int. Cl.: E05B 15/02, E05B 1/00, E05B 65/02

(54) **VERSCHLUSSVORRICHTUNG FÜR TÜREN MIT EINEM ASYMMETRISCHEN TÜRSCHILD**
CLOSURE DEVICE FOR DOORS WITH AN ASYMMETRIC ESCUTCHEON
DISPOSITIF DE FERMETURE POUR PORTES DOTÉ D'UNE PLAQUE DE PORTE ASYMÉTRIQUE

(30) Priorität: 26.11.2012 DE 102012111389
(43) Veröffentlichungstag der Anmeldung: 28.05.2014
(73) Patentinhaber: EMKA BESCHLAGTEILE GmbH & Co. KG, D-42551 Velbert (DE)
(72) Erfinder: Skopnik, Jörg, 45529 Hattingen (DE); Grunert, Martin, 40885 Ratingen (DE)
(74) Vertreter: Feucker, Max Martin

(56) Entgegenhaltungen:
- EP-B1- 0 675 994
- WO-A1-2007/140532
- WO-A1-2012/136292
- GB-A- 2 276 195

## Beschreibung

Die Erfindung betrifft eine Verschlussvorrichtung für Türen von Gehäusen oder Schränken mit einer Mulde und mit einem auf der Außenseite der Tür aufzulegenden Türschild, welches einen eine der Verriegelung und der Entriegelung dienenden Handhabe aufnehmenden ersten Türschildbereich und einen seitlich dazu angeordneten zweiten Türschildbereich aufweist, wobei an der Innenseite des zweiten Türschildbereichs eine in Längsrichtung des Türschildes verstellbare und mit der Handhabe gekoppelte Schubplatte angeordnet und an die Schubplatte ein senkrecht zur Türschildebene ausgerichteter und mit einer auf der Türinnenseite angeordneten Riegelmechanik gekoppelter Mitnehmer angeschlossen ist.

Eine Verschlussvorrichtung mit den vorgenannten Merkmalen ist in der EP 0 675 994 B1 beschrieben. Bei der für eine links angeschlagene Tür wie auch eine rechts angeschlagene Tür verwendbaren Verschlussvorrichtung ist das Türschild zweiteilig mit einer den ersten Türschildbereich ausbildenden und einen darin in einer versenkten Anordnung aufnehmenden Schwenkgriff als Handhabe aufnehmenden Grundplatte und mit einer seitlich an die Grundplatte anzusetzenden, den zweiten Türschildbereich bildenden Ansatzplatte ausgebildet. Die auf das Türblatt aufgelegte Grundplatte durchstößt das Türblatt mit an ihr ausgebildeten, zur Aufnahme einer Lagerung für den Schwenkgriff sowie eines davon angetriebenen Ritzels einerseits und der Aufnahme einer am Ende des Schwenkhebels angeordneten Schließeinrichtung andererseits dienenden Ansätzen in wenigstens einer zugeordneten Ausnehmung und ist über rückseitig auf die Ansätze aufgesteckte und gemeinsam mit der Grundplatte das Türblatt einklemmende Kappen an dem Türblatt befestigbar. Die den zweiten Türschildbereich bildende Ansatzplatte ist in in den Längsseiten der Grundplatte ausgebildete spaltförmige Öffnungen einsteckbar und dadurch einerseits gegenüber der Grundplatte festgelegt, wobei andererseits eine zusätzliche Befestigung der Ansatzplatte an dem Türblatt mittels gesonderter, das Türblatt durchgreifender Befestigungsschrauben erfolgt. Dabei sind die an der jeweils nicht benutzten Längsseite der Grundplatte bestehenden spaltförmigen Öffnungen durch entsprechend vorgesehene Füllelemente abdeckbar. Die an der Innenseite der Ansatzplatte beweglich angeordnete Schubplatte ist symmetrisch ausgebildet und weist an ihrem oberen und unteren Ende jeweils eine Verzahnung zum Eingriff in das im ersten Türschildbereich angeordnete, von dem Schwenkgriff angetriebene Ritzel auf. Bei einem Einbau bzw. einem Umbau der Verschlussvorrichtung von einem Türanschlag auf einen anderen Türanschlag müssen die Grundplatte sowie die Ansatzplatte jeweils getrennt voneinander montiert bzw. von dem Türblatt gelöst und anschließend in einer jeweils um 180 Grad gedrehten Lage wieder eingesetzt und an dem Türblatt befestigt werden, wobei zusätzlich die Füllelemente der jeweils nicht benutzten Spaltöffnungen an der Grundplatte entfernt und nach dem Drehen der Grundplatte und dem Ansetzen der Ansatzplatte an die bisher nicht benutzte Längsseite der Grundplatte auf deren anderer Längsseite wieder montiert werden.

Insofern ist mit der bekannten Verschlussvorrichtung der Nachteil verbunden, dass die zweiteilige Ausbildung des Türschildes mit getrennter Grundplatte und Ansatzplatte insbesondere eine umständliche Montage beziehungsweise Demontage bei einem Umbau bedingt; außerdem erfordert die Befestigung der Ansatzplatte am Türblatt zwei zusätzliche Befestigungslöcher im Türblatt. Schließlich ist auch die mit zwei Verzahnungsbereichen ausgebildete Schubplatte aufwendig herstellbar.

Der Erfindung liegt daher die Aufgabe zugrunde, eine Verschlussvorrichtung mit den eingangs genannten, gattungsgemäßen Merkmalen zur Verfügung zu stellen, die einen einfacheren Aufbau aufweist und zudem montagefreundlicher ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, dass das einstückig ausgebildete und einen umlaufenden, in Anlage an dem Türblatt kommenden aufstehenden Rand aufweisende Türschild zur Ausbildung des ersten Türschildbereichs eine an eine die Handhabe in einer darin versenkbaren Anordnung aufnehmende Mulde angepasste Ausnehmung aufweist und die Mulde mit einem passenden, umlaufenden und gegenüber dem äußeren Rand der Mulde rücksprungartig angeordneten Randabsatz in die Ausnehmung des Türschildes eingesteckt ist, wobei die Höhe der die Ausnehmung im ersten Türschildbereich einschließenden Wand des Türschildes größer bemessen ist als die Höhe des in die Ausnehmung eingreifenden Randansatzes der Mulde und die Befestigung der Verschlussvorrichtung an an der Mulde angebrachten und durch wenigstens einen zugeordneten Durchbruch im Türblatt ragenden Vorsprüngen erfolgt. Mit der Erfindung ist zunächst der Vorteil einer einfachen Montage der Verschlussvorrichtung verbunden. Es muss nämlich lediglich die Mulde von der Vorderseite des einstückigen Türschildes in die darin ausgebildete Ausnehmung eingesteckt werden, und zwar in der gewünschten Ausrichtung, so dass der seitlich einstückige an die Ausnehmung anschließende zweite Türschildbereich entsprechend dem vorgegebenen Türanschlag links oder rechts der Ausnehmung liegt. Soweit bei der Montage der Verschlussvorrichtung an einem Türblatt die an der Mulde befindlichen Ansätze durch den wenigstens einen im Türblatt ausgebildeten Durchbruch beziehungsweise zwei passend angeordnete Durchbrüche hindurchgesteckt und in einer an sich bekannten Weise mittels rückwärtig aufgesetzter Kappen befestigt werden, zentriert sich die Mulde mit ihrem rücksprungartig ausgebildeten, in die Ausnehmung eingreifenden Randabsatz in der Ausnehmung des Türschildes, so dass bei an dem Türblatt befestigter Mulde auch das Türschild insgesamt unverrückbar festgelegt ist. Insoweit ist auf die Anordnung zusätzlicher Befestigungsmittel sowie weiterer Löcher oder Durchbrüche im Türblatt verzichtet. Weiterhin ist von der Rückseite des Türschildes her die Schubplatte in den entsprechend vorgesehenen Führungskanal eingelegt, wobei sich eine bündige Ausbildung von Schubplatte und äußerem Rand des Türschildes ergibt und die Schubplatte mit der an ihr ausgebildeten und in die Ausnehmung hineinstehenden Verzahnung in Eingriff mit dem in der Ausnehmung gelegenen Ritzel gebracht ist. Im Falle eines fälligen Umbaus kann die Schubplatte aus dem Türschild entnommen und in einer um 180 Grad gewendeten Position wieder in den Führungskanal eingelegt werden.

Im Einzelnen kann nach einem Ausführungsbeispiel der Erfindung vorgesehen sein, dass die an dem einen Ende einer Längsseite eine Verzahnung aufweisende Schubplatte längsverschiebbar in einem an der Innenseite des zweiten Türschildbereichs ausgebildeten Führungskanal geführt und lösbar in jeweils um 180 Grad gewendete Anordnung in den Führungskanal einlegbar ist, wobei die Verzahnung jeweils in die Ausnehmung des ersten Türschildbereichs hineinreicht.

Hierbei kann vorgesehen sein, dass sich der innenseitig am zweiten Türschildbereich ausgebildete Führungskanal parallel zu einer Längsseite der im ersten Türschildbereich gebildeten Ausnehmung erstreckt und in diese übergeht und die die Ausnehmung begrenzende Wand in ihrem gemeinsamen Verlauf mit dem Führungskanal stirnseitig eine Führungsfläche für die im zweiten Türschildbereich geführte Schubplatte bildet.

Es ist zweckmäßig, wenn am oberen und unteren Ende des Führungskanals jeweils ein Anschlag für die Längsverschiebung der Schubplatte im Führungskanal ausgebildet ist.

Hinsichtlich der Ausbildung der Schubplatte kann vorgesehen sein, dass auf der der Verzahnung gegenüberliegenden Längsseite der Schubplatte ein von der Schubplatte abstehender und in einer an den Führungskanal anschließenden Vertiefung des zweiten Türschildbereichs längsbeweglicher Vorsprung angeordnet ist, der in einem lösbaren Eingriff mit dem vertikal zur Ebene des Türschilds orientierten und das Türblatt in einem darin ausgebildeten Schlitz durchgreifenden Mitnehmer steht.

In der Zeichnung sind Ausführungsbeispiele der Erfindung wiedergegeben, welche nachstehend beschrieben sind. Es zeigen:
- Fig. 1: eine Verschlussvorrichtung in einer schematischen Perspektivdarstellung für eine rechts angeschlagene Tür,
- Fig. 2: die Verschlussvorrichtung gemäß Fig. 1 für eine links angeschlagene Tür,
- Fig. 3: die Verschlussvorrichtung gemäß Figur 1 in einer Ansicht von der Innenseite der Tür.

Wie sich zunächst aus Fig. 1 ergibt, sind in dem Türblatt 10 einer nicht weiter dargestellten Tür zwei rechteckige Durchbrüche 11 zur Befestigung der Verschlussvorrichtung ausgebildet. Mit 12 ist die rechts der Durchbrüche 11 gelegene Türanschlagsseite bezeichnet, während im Bereich der gegenüberliegenden Verriegelungsseite 13 des Türblatts 10 an dessen Innenseite eine nicht weiter dargestellte Riegelmechanik angeordnet ist, die von einer entsprechend vorgesehenen Handhabe betätigbar ist. Ein derartiger Aufbau einer Verschlussvorrichtung ist in der gattungsbildenden EP 0 675 994 B1 beschrieben, so dass insoweit darauf Bezug genommen wird.

Auf der Vorderseite des Türblatts 10 ist ein einstückig ausgebildetes Türschild 14 aufgelegt, welches einen außen umlaufenden aufstehenden Rand 15 aufweist, der bei auf dem Türblatt 10 aufgelegtem Türschild 14 in Anlage an dem Türblatt 10 kommt. Der aufstehende Rand 15 ist derart bemessen, dass sich innenseitig des Türschildes 10 ein Funktionsraum zur Aufnahme von Funktionsteilen befindet.

Das Türschild 14 weist einen ersten Türschildbereich 16 auf, der durch die Anordnung einer Ausnehmung 17 definiert ist. An die Ausnehmung 17 schließt bei dem in Fig. 1 dargestellten Ausführungsbeispiel ein zweiter, in seiner Oberfläche geschlossener Türschildbereich 18 an, der ebenfalls auf dem Türblatt 10 seitlich neben dessen Durchbrüchen 11 aufliegt, und in dessen von dem aufstehenden Rand 15 begrenzten Innenraum ebenfalls Funktionsteile der Verschlussvorrichtung angeordnet sind.

In die Ausnehmung 17 des Türschildes 14 ist eine im Stand der Technik hinlänglich bekannte Mulde 19 einsteckbar, wobei die Mulde 19 einen gegenüber ihrem äußeren Rand rücksprungartig angeordneten Randansatz 30 ausbildet, mit dem die Mulde 19 in die Ausnehmung 17 des Türschildes 14 passgenau eingreift. Da die Höhe des Randansatzes 30 geringer bemessen ist als die Gesamthöhe des Türschildes 14 einschließlich des umlaufenden Randes 15, fängt sich die Mulde 19 in der Ausnehmung 17, wobei der umlaufende, über den Randansatz 30 überstehende Überstand 31 der Mulde 19 außen auf dem Rand der Ausnehmung 17 des Türschildes 14 aufliegt.

An der Mulde 19 sind in einer der Anordnung der Durchbrüche 11 im Türblatt 10 entsprechenden Lage zwei Ansätze 20 und 21 ausgebildet, wobei der obere Ansatz 20 in üblicher Weise zur Aufnahme einer Lagerung für den nicht dargestellten, in die Mulde 19 einklappbaren Schwenkhebel als Handhabe sowie die Anordnung eines von dem Schwenkhebel angetriebenen Ritzels eingerichtet ist, während der untere Ansatz 21 der Aufnahme einer am unteren Ende des Schwenkhebels angeordneten Schließvorrichtung dient.

Bei in die Ausnehmung 17 des Türschildes 14 eingesteckter Mulde 19 und Auflegen des Türschildes 14 auf die Oberfläche des Türblatts 10 ragen die beiden Ansätze 20 und 21 der Mulde 19 durch das Türblatt 10 hindurch. Türinnenseitig werden auf die beiden vorstehenden Ansätze 20 und 21 jeweils Kappen 22 aufgesetzt und mittels Schrauben 23 mit der Mulde 19 verschraubt, so dass das Türblatt zwischen der Mulde 19 und den Kappen 22 eingeklemmt ist. Da gleichzeitig auch über den in die Ausnehmung 17 des Türschildes 14 eingreifenden Randabsatz 30 eine Formschlussverbindung zwischen Mulde 19 und Türschild 14 verwirklicht ist, ist damit gleichzeitig auch das Türschild 14 unverrückbar an dem Türblatt 10 befestigt.

Auf der Innenseite des zweiten Türschildbereichs 18 ist ein in die Ausnehmung 17 des ersten Türschildbereichs 16 übergehender Führungskanal 26 angeordnet, an dessen oberen und unteren Ende jeweils ein Anschlag 27 für eine in den Führungskanal 26 einzulegende, aus Figur 3 ersichtliche Schubplatte 40 ausgebildet. Dabei weisen die Anschläge 27 jeweils die volle Höhe des umlaufenden Randes 15 des Türschildes 14 auf, wobei der rücksprungartig ausgebildete Führungskanal 26 eine solche Tiefe aufweist, dass die in den Führungskanal 26 eingelegte Schubplatte 40 einen bündigen Abschluss mit der Rückseite des Türschildes 14 ausbildet. An ihrem einen, in der in das Türschild 14 eingelegten Stellung jeweils oberen Ende weist die Schubplatte 40 eine in die Ausnehmung 17 vorstehende Verzahnung 41 derart auf, dass bei in der Ausnehmung 17 eingelegter Mulde 19 die Verzahnung 41 der Schubplatte 40 in Eingriff mit dem in dem oberen Ansatz 20 der Mulde 19 befindlichen Ritzel steht. Auf der der Ausnehmung 17 bzw. ihrer Verzahnung 41 gegenüberliegenden Seite der Schubplatte 40 ist ein vertikal zur Ebene des Türschildes 14 wie auch zur Ebene des Türblattes 10 orientierter Mitnehmer 42 angeschlossen, der das Türblatt 10 in einem Schlitz 25 durchgreift und in Eingriff mit der hinter der Verriegelungsseite 13 des Türblatts 10 befindlichen Riegelmechanik in Form von an den Mitnehmer 42 anzuhängenden, nicht weiter dargestellten Verriegelungsstangen gebracht ist. Hierzu weist der Mitnehmer 42 in seinem Inneren ausgebildete Anschlussgestaltungen 43 für die anzuhängenden Verriegelungsstangen auf. Zur Verbindung des Mitnehmers 42 mit der Schubplatte 40 ist lediglich ein von der Schubplatte 40 abstehender, in eine hinter dem zweiten Türschildbereich 18 ausgebildete Vertiefung 44 ragender und darin bei der Verschiebung der Schubplatte 40 sich bewegender Vorsprung 45 vorgesehen, der eine gabelförmige Aufnahmeöffnung 46 für einen an dem Mitnehmer 42 angebrachten, davon abstehenden Ansatz 47 aufweist. Somit wird bei der Verschiebung der Schubplatte 40 der Mitnehmer über den Eingriff seines Ansatzes 47 in den Vorsprung 45 der Schubplatte 40 jeweils mitgenommen, wobei eine Führung des Mitnehmers 42 auch durch den in dem Schlitz 25 des Türblattes 10 gleitenden Ansatz 47 des Mitnehmers 42 erfolgt.

Aus dem Vergleich der Figuren 1 und 2 ist ersichtlich, dass bei Verwendung der Verschlussvorrichtung für eine links angeschlagene Tür lediglich das Türschild 14 in einer um 180 Grad gedrehten Anordnung zu verwenden ist, wobei ebenfalls die in dem Türschild 14 angeordnete Schubplatte 40 um 180 Grad zu wenden ist.

## Patentansprüche

1. Verschlussvorrichtung für Türen von Gehäusen oder Schränken mit einer Mulde (19) und mit einem auf der Außenseite des Türblatts (10) aufzulegenden Türschild (14), welches einen eine der Verriegelung und der Entriegelung dienende Handhabe aufnehmenden ersten Türschildbereich (16) und einen seitlich dazu angeordneten zweiten Türschildbereich (18) aufweist, wobei an der Innenseite des zweiten Türschildbereichs (18) eine in Längsrichtung des Türschildes (14) verstellbare und mit der Handhabe gekoppelte Schubplatte (40) angeordnet und an die Schubplatte (40) ein senkrecht zur Türschildebene ausgerichteter und mit einer auf der Türinnenseite angeordneten Riegelmechanik gekoppelter Mitnehmer (42) angeschlossen ist, **dadurch gekennzeichnet, dass** das einstückig ausgebildete und einen umlaufenden, in Anlage an dem Türblatt (10) kommenden aufstehenden Rand (15) aufweisende Türschild (14) zur Ausbildung des ersten Türschildbereichs (16) eine an die die Handhabe in einer darin versenkbaren Anordnung aufnehmende Mulde (19) angepasste Ausnehmung (17) aufweist und die Mulde (19) mit einem passenden, umlaufenden und gegenüber dem äußeren Rand der Mulde rücksprungartig angeordneten Randansatz (30) in die Ausnehmung (17) des Türschildes (14) eingesteckt ist, wobei die Höhe der die Ausnehmung (17) im ersten Türschildbereich (16) einschließenden Wand des Türschildes (14) größer bemessen ist als die Höhe des in die Ausnehmung (17) eingreifenden Randansatzes (30) der Mulde (19) und die Befestigung der Verschlussvorrichtung an an der Mulde (19) ausgebildeten und durch wenigstens einen zugeordneten Durchbruch (11) im Türblatt (10) ragenden Vorsprüngen (20, 21) erfolgt.

2. Verschlussvorrichtung nach Anspruch 1, **dadurch gekennzeichnet, dass** die an ihrem einen Ende einer Längsseite eine Verzahnung (41) aufweisende Schubplatte (40) längsverschiebbar in einem an der Innenseite des zweiten Türschildbereichs (18) ausgebildeten Führungskanal (26) geführt und lösbar in jeweils um 180 Grad gewendeter Anordnung in den Führungskanal (26) einlegbar ist, wobei die Verzahnung jeweils in die Ausnehmung (17) des ersten Türschildbereichs (16) hineinreicht.

3. Verschlussvorrichtung nach Anspruch 1, **dadurch gekennzeichnet, dass** sich der innenseitig am zweiten Türschildbereich (18) ausgebildete Führungskanal (26) parallel zu einer Längsseite der im ersten Türschildbereich (16) gebildeten Ausnehmung (17) erstreckt und in diese übergeht und die die Ausnehmung (17) begrenzende Wand in ihrem gemeinsamen Verlauf mit dem Führungskanal (26) stirnseitig eine Führungsfläche für die im zweiten Türschildbereich (18) geführte Schubplatte (40) bildet.

4. Verschlussvorrichtung nach Anspruch 3, **dadurch gekennzeichnet, dass** am oberen und unteren Ende des Führungskanals (26) jeweils ein Anschlag (27) für die Längsverschiebung der Schubplatte (40) im Führungskanal (26) ausgebildet ist.

5. Verschlussvorrichtung nach einem der Ansprüche 1 bis 4, **dadurch gekennzeichnet, dass** auf der der Verzahnung (41) gegenüberliegenden Längsseite der Schubplatte (40) ein von der Schubplatte (40) abstehender und in einer an den Führungskanal (26) anschließenden Vertiefung (44) des zweiten Türschildbereichs (18) längsbeweglicher Vorsprung (45) angeordnet ist, der in einem lösbaren Eingriff mit dem vertikal zur Ebene des Türschilds (14) orientierten und das Türblatt (10) in einem darin ausgebildeten Schlitz (25) durchgreifenden Mitnehmer (42) steht.

## Claims

1. A closure device for doors of housings or cabinets with a trough (19) and with a door plate (14) to be applied on the outer side of the door leaf (10), which door plate comprises a first door plate region (16) accommodating a handle used for the locking and unlocking and a second door plate region (18) arranged at the side thereof, wherein a push plate (40) displaceable in the longitudinal direction of the door plate (14) and coupled with the handle is arranged at the inner side of the second door plate region (18) and a driver (42) orientated perpendicular to the plane of the door plate and coupled with a bolt mechanism arranged on the inner side of the door is connected to the push plate (40), **characterised in that** the door plate (14) for forming the first door plate region (16), which is constituted in one piece and comprises a peripheral raised edge (15) coming to rest against the door leaf (10), comprises a recess (17) matched to the trough (19) accommodating the handle in a countersunk arrangement therein, and the trough (19) is inserted with a matching, peripheral edge shoulder (30) into the recess (17) of the door plate (14), which edge shoulder is arranged in a setback manner with respect to the outer edge of the trough, wherein the height of the wall of the door plate (14) enclosing the recess (17) in the first door plate region (16) is dimensioned larger than the height of the edge shoulder (30) of the trough (19) engaging in the recess (17) and the fastening of the closure device takes place at projections (20, 21) provided on the trough (19) and projecting through at least one assigned perforation (11) in the door leaf (10).

2. The closure device according to claim 1, **characterised in that** the push plate (40) comprising a toothing system (41) at its one end of a longitudinal side is guided in a longitudinally displaceable manner in a guide channel (26) constituted on the inner side of the second door plate region (18) and can be inserted releasably into the guide channel (26) in an arrangement turned in each case through 180 degrees, wherein the toothing system extends in each case into the recess (17) of the first door plate region (16).

3. The closure device according to claim 1, **characterised in that** the guide channel (26) constituted on the inside on the second door plate region (18) extends parallel to the longitudinal side of the recess (17) formed in the first door plate region (16) and merges into the latter and the wall bordering the recess (17), in its common course with the guide channel (26), forms on the end face a guide surface for the push plate (40) introduced in the second door plate region (18).

4. The closure device according to claim 3, **characterised in that** a stop (27) for the longitudinal displacement of the push plate (40) in the guide channel (26) is constituted in each case at the upper and lower end of the guide channel (26).

5. The closure device according to any one of claims 1 to 4, **characterised in that** a projection (45) longitudinally movable in a recess (44) of the second door plate region (18) adjoining the guide channel (26) and projecting from the push plate (40) is arranged on the longitudinal side of the push plate (40) lying opposite the toothing system (41), which projection is in a releasable engagement with the driver (42) orientated vertical to the plane of the door plate (14) and engaging through the door leaf (10) in a slot (25) constituted therein.

## Revendications

1. Dispositif de serrure pour portes de boîtiers ou d'armoires, pourvu d'un creux (19) et d'une plaque de porte (14), destinée à être posée sur une face extérieure du vantail de porte (10), laquelle comporte une première zone de plaque de porte (16) réceptionnant une manette servant au verrouillage et au déverrouillage et une deuxième zone de plaque de porte (18) placée latéralement de celle-ci, sur la face intérieure de la deuxième zone de plaque de porte (18) étant placée une plaque de poussée (40), réglable dans la direction longitudinale de la plaque de porte (14) et couplée sur la manette, et sur la plaque de poussée (40) se raccordant un entraîneur (42) orienté à la perpendiculaire du plan de la plaque de porte, et couplé sur un mécanisme de verrouillage placé sur la face intérieure de la porte, **caractérisé en ce que** la plaque de porte (14) conçue en monobloc et comportant un bord (15) périphérique debout, venant s'appuyer sur la zone de plaque de porte (10) comporte pour créer la première zone de plaque de porte (16) un évidement (17) adapté au creux (19) réceptionnant la manette en placement escamotable et le creux (19) est inséré par un rebord (30) ajusté, périphérique et placé en retrait par rapport au bord extérieur du creux dans l'évidement (17) de la plaque de porte (14), la hauteur de la paroi de la plaque de porte (14) entourant l'évidement (17) dans la première zone de plaque de porte (16) étant dimensionnée pour être supérieure à la hauteur du rebord (30) du creux (19) s'engageant dans l'évidement (17) et la fixation du dispositif de serrure s'effectuant sur des saillies (20, 21) conçues sur le creux (19) et saillant à travers au moins un ajour (11) associé dans le vantail de porte (10).

2. Dispositif de serrure selon la revendication 1, **caractérisé en ce que** la plaque de poussée (40) qui sur l'une de ses extrémités d'un côté longitudinal comporte une denture (41) est guidée en translation dans un canal de guidage (26) conçu sur la face intérieure de la deuxième zone de plaque de porte (18) et insérable de manière amovible dans respectivement une disposition inclinée de 180 degrés dans le canal de guidage (26), la denture arrivant respectivement jusque dans l'évidement (17) de la première zone de plaque de porte (16).

3. Dispositif de serrure selon la revendication 1, **caractérisé en ce que** le canal de guidage (26) conçu sur la face intérieure sur la deuxième zone de plaque de porte (18) s'étend à la parallèle d'un côté longitudinal de l'évidement (17) ménagé dans la première zone de plaque de porte (16) et passe dans celui-ci et **en ce que** la paroi délimitant l'évidement (17) forme avec le canal de guidage (26) sur leur trajet commun sur la face frontale une surface de guidage pour la plaque de poussée (40) guidée dans la deuxième zone de plaque de porte (18).

4. Dispositif de serrure selon la revendication 3, **caractérisé en ce que** sur l'extrémité supérieure et inférieure du canal de guidage (26) est conçue respectivement une butée (27) pour le déplacement en translation de la plaque de poussée (40) dans le canal de guidage (26).

5. Dispositif de serrure selon l'une quelconque des revendications 1 à 4, **caractérisé en ce que** sur le côté longitudinal de la plaque de poussée (40) situé au regard de la denture (41) est placée un saillie (45) débordant de la plaque de poussée (40) et déplaçable en longueur dans un creux (44) de la deuxième zone de plaque de porte se raccordant sur le canal de guidage (26) qui se trouve en engagement amovible avec l'entraîneur (42) orienté à la verticale du plan de la plaque de porte (14) et traversant le vantail de porte (10) dans une fente (25) conçue dans celui-ci.
